# FASCICULE DE BREVET EUROPEEN

(11) **EP 2 397 919 B1**
(45) Date de publication et mention de la délivrance du brevet: **08.11.2017**
(21) Numéro de dépôt: 10166685.7
(22) Date de dépôt: 21.06.2010
(51) Int. Cl.: G04B 17/06, G04D 3/00

(54) **Procédé de fabrication d'un ensemble spiral de pièce d'horlogerie en matériau micro-usinable ou en silicium**
Herstellungsverfahren einer Spiralfederanordnung einer Uhr aus mikro-bearbeitbarem Material oder Silizium
Manufacturing method for a hairspring assembly of a timepiece made of micro-machinable material or silicon

(43) Date de publication de la demande: 21.12.2011
(73) Titulaire: Montres Breguet SA, 1344 L'Abbaye (CH)
(72) Inventeur: Karapatis, Polychronis (Nakis), 1324, Premier (CH); Cusin, Pierre, 1423, Villars-Burquin (CH)
(74) Mandataire: Giraud, Eric

(56) Documents cités:
- EP-A1- 1 843 227
- EP-A1- 2 184 652
- EP-A1- 2 196 867

## Description

L'invention concerne un procédé de fabrication d'un ensemble de micro-mécanique en matériau micro-usinable ou en silicium comportant au moins un premier composant plan en matériau micro-usinable ou en silicium réalisé dans un wafer de matériau micro-usinable ou en silicium d'orientation cristalline donnée, ledit premier composant s'étendant d'un côté d'un plan de base.

L'invention concerne plus particulièrement un procédé de fabrication d'un ensemble spiral de pièce d'horlogerie en matériau micro-usinable ou en silicium comportant au moins un ressort-spiral plan en matériau micro-usinable ou en silicium réalisé dans un wafer de matériau micro-usinable ou en silicium d'orientation cristalline donnée, ledit ressort-spiral s'étendant d'un côté d'un plan de base.

L'invention concerne encore un ensemble spiral comportant un ressort-spiral plan et une courbe terminale.

L'invention concerne encore une pièce d'horlogerie comportant au moins un point d'accrochage lequel comporte des moyens de fixation.

L'invention concerne encore une pièce d'horlogerie comportant au moins un piton pour l'accrochage d'un spiral, ledit piton comportant des moyens de fixation.

Le domaine technique est celui des composants de micro-mécanique, et en particulier celui des pièces d'horlogerie réalisés en matériau micro-usinable ou en silicium, ou similaire.

Plus particulièrement le domaine est celui des composants tri-dimensionnels tels que certains composant d'organes réglants et notamment les spiraux. L'invention sera décrite plus particulièrement pour l'application préférée d'un spiral en silicium.

Certains spiraux d'horlogerie, tels les spiraux Breguet comportent une courbe terminale externe de forme particulière, coudée, ou selon une courbe particulière telle que courbe Phillips, cette courbe terminale étant fixée à un piton. Ce piton, dans le cas d'un spiral plat, est dans un autre plan que celui du ressort, et la projection de sa position dans le plan du ressort peut se situer n'importe où par rapport à celui-ci, à l'intérieur ou l'extérieur de la plage de déplacement du ressort. Dans le cas d'un spiral cylindrique, ou autre, le piton peut occuper n'importe quelle position dans l'espace.

L'utilisation du silicium a permet de faire de grandes avancées dans l'horlogerie, en particulier en utilisant des ressorts spiraux en silicium pour des hautes fréquences d'oscillation, notamment 10 Hz.

Les techniques de mise en oeuvre du silicium permettent de réaliser des composants plans, par gravage DRIE (deep reactive ion etching), et d'y obtenir des géométries complexes. Pour des composants tridimensionnels, les possibilités de fabrication sont limitées à des composants multi-couches parallèles, et il est possible de combiner différents procédés de fabrication : assemblage, gravage multi-niveau, wafer-bonding, ou autres. Ces méthodes de fabrication sont en général limitées à mettre ensemble des sous-composants plans, qui peuvent être étagés, assemblés à différents niveaux.

Ces techniques ne permettent pas la fabrication d'un spiral coudé, avec une courbe terminale externe montant en pente douce vers le niveau supérieur du pitonnage. Et a fortiori elles ne permettent pas la réalisation de composants à fortes courbures.

En effet, si le piton est situé beaucoup plus haut que le plan du spiral, la courbe terminale doit permettre d'effectuer une jonction correcte entre le corps de spiral et le piton.

Il est donc nécessaire de pouvoir réaliser des pièces complexes en silicium, en trois dimensions, afin de résoudre de tels problèmes mécaniques.

La demande de brevet EP 2 184 652 au nom de MONTRES BREGUET propose une solution paraxiale avec une jonction de deux courbes planes parallèles en matériau micro-usinable par une éclisse perpendiculaire aux plans de ces deux courbes planes, ce qui représente un progrès sensible par rapport à l'art antérieur. En particulier, ce document divulgue un procédé de fabrication d'un ensemble spiral d'horlogerie en matériau micro-usinable ou en silicium, dans lequel:
- on réalise au moins un premier composant plan constitué par un ressort spiral en matériau micro-usinable ou en silicium réalisé dans un wafer de matériau micro-usinable ou en silicium d'orientation cristalline donnée, ledit premier composant s'étendant d'un côté d'un plan de base;
- on réalise une courbe terminale;
- on effectue l'assemblage dudit ressort spiral et de ladite courbe terminale au niveau d'une zone de jonction par des moyens d'assemblage.

La demande de brevet EP 2 196 867 A1 au nom de MONTRES BREGUET décrit un spiral à élévation de courbe, en matériau à base de silicium, comportant un dispositif d'élévation entre la spire externe et la spire terminale du spiral.

La demande de brevet EP 1 843 227 A1 au nom de The Swatch Group Research and Development Ltd décrit un résonateur couplé comportant un spiral et un diapason, résonnant à des fréquences différentes, et comportant des moyens de couplage mécanique permanents.

La présente invention se propose de réaliser la jonction d'un ressort-spiral plat en matériau micro-usinable avec un piton, par une courbe de forte courbure se développant dans l'espace dans un autre plan que celui de ce ressort-spiral.

**A cet effet, l'invention concerne un procédé de fabrication** d'un ensemble spiral d'horlogerie, ce procédé étant défini dans la revendication indépendante 1. Des variantes de l'invention sont définies dans les revendications dépendantes 2 à 12. L'invention concerne encore un ensemble spiral d'horlogerie tel que défini dans la revendication indépendante 13. L'invention concerne encore une pièce d'horlogerie telle que définie dans les revendications dépendantes 14 et 15. Ainsi, en utilisant des sous-composants réalisés chacun dans un wafer, et assemblés les uns aux autres perpendiculairement entre eux, il est possible d'intégrer des éléments courbes, ou des éléments de dimensions incompatibles avec les techniques traditionnelles, souvent limitée à des dimensions diagonales de wafers comprises entre 100 et 300 mm.

L'invention permet en particulier d'attacher un ressort-spiral plan en silicium à un piton situé beaucoup plus haut que son plan, et dont la projection dans le plan de ce ressort-spiral est située extérieurement à ce dernier.

Le procédé selon l'invention permet encore, avantageusement, d'assembler des sous-composants qui sont issus de wafers de différentes orientations cristallines, ce qui permet de tirer parti des propriétés d'élasticité selon les besoins.

D'autres caractéristiques et avantages de l'invention apparaîtront à la lecture de la description qui va suivre, en référence aux dessins annexés dans lesquels :
- la figure 1 représente, de façon schématisée et en perspective, un ensemble spiral en silicium pour pièce d'horlogerie réalisé selon l'invention, dans une première variante de réalisation, et comportant une courbe terminale dans un plan perpendiculaire à celui du ressort, représentée dans une position de pitonnage avec un piton éloigné du plan du ressort, cette courbe terminale ayant la plus petite dimension de sa plus petite section qui correspond à la plus petite dimension d'un wafer dont elle est issue ;
- la figure 2 est une vue schématisée de face de l'ensemble spiral spiral de la figure 1, pitonné au même piton ;
- la figure 3 représente, de façon schématisée, partielle, et en perspective, de façon analogue à la figure 1, un ensemble spiral en silicium, pitonné à un piton d'une pièce d'horlogerie, dans une deuxième variante de réalisation, cette courbe terminale ayant la plus grande dimension de sa plus petite section qui correspond à la plus petite dimension d'un wafer dont elle est issue ;
- la figure 4 est une vue schématisée, partielle, et de face de l'ensemble spiral de la figure 3, pitonné au même piton d'une pièce d'horlogerie.

Le domaine technique est celui des composants de micro-mécanique, et en particulier celui des pièces d'horlogerie réalisés en matériau micro-usinable ou en silicium, ou similaire. Plus particulièrement le domaine est celui des composants tri-dimensionnels tels que certains composants d'organes réglants et notamment les spiraux d'horlogerie. L'invention est décrite ici plus particulièrement pour l'application préférée d'un ensemble spiral 1 en matériau micro-usinable ou en silicium, comportant une courbe terminale 4 de jonction avec un piton 5 d'une pièce d'horlogerie 10, ce piton 5 étant déporté par rapport au plan d'un ressort-spiral 2 plan, pour effectuer le pitonnage de cet ensemble spiral 1.

L'invention concerne un procédé de fabrication d'un ensemble de micromécanique ou d'horlogerie en matériau micro-usinable ou en silicium et en trois dimensions. Par « en trois dimensions » il convient d'entendre que cet ensemble se développe dans l'espace non seulement selon une épaisseur, mais que des perpendiculaires à des surfaces que comporte le composant coupent celui-ci en plusieurs points, et que cet ensemble ne peut pas être obtenu avec un usinage ou un façonnage de type plan n'autorisant que du contournage ou des usinages de poches selon une unique direction perpendiculaire à un plan.

Selon ce procédé, à une phase préalable d'étude succèdent une phase de fabrication de sous-composants, puis une phase d'assemblage du composant terminé.

Pour la phase d'étude, le procédé met en oeuvre un processus itératif de conception :
- on décompose le volume de l'ensemble en volumes élémentaires. Ces volumes élémentaires sont inscrits chacun dans un prisme élémentaire parallélépipédique, correspondant chacun à un wafer déterminé de par son épaisseur et son orientation cristalline. Certains de ces prismes élémentaires sont obliques par rapport à d'autres. Ces prismes élémentaires sont sécants au moins deux à deux au niveau d'une zone de jonction, il y a naturellement autant de zones de jonction que d'intersections entre les prismes;
- on dessine, correspondant à chaque prisme élémentaire, un sous-composant comportant, à chaque zone de jonction avec un prisme adjacent, des moyens de jonction qui sont agencés pour coopérer avec des moyens de jonction complémentaires que comporte un sous-composant adjacent dessiné dans ce prisme adjacent ;
- on vérifie par calcul la géométrie du composant constitué par assemblage aux différentes zones de jonction de ces sous-composants ;
- on choisit un mode d'assemblage pour chaque zone de jonction, on choisit pour chaque sous-composant une orientation cristalline particulière, et on vérifie par calcul l'obtention des propriétés mécaniques et de l'élasticité requises pour le composant final.

Lors de la phase de fabrication de sous-composants, on fabrique chaque sous-composant dans un wafer d'orientation cristalline correspondante à celle choisie pour ce sous-composant. On comprend que la notion de prisme parallélépipédique, notamment rectangle, est utilisée pour la seule phase de conception, puisque pour la phase de fabrication il faut s'accommoder du format des wafers disponibles, qui peuvent notamment être des disques.

Lors de la phase d'assemblage de l'ensemble terminé, on assemble cet ensemble par assemblage des sous-composants deux à deux selon le mode d'assemblage déterminé pour chaque zone de jonction.

Dans un mode préféré de mise en oeuvre du procédé, pour faciliter la mise en oeuvre, tous les prismes élémentaires sont perpendiculaires les uns aux autres.

Dans un mode particulier de réalisation, lors du processus itératif de conception, on minimise le nombre des sous-composants.

Dans un autre mode particulier de réalisation, lors du processus itératif de conception, on minimise les épaisseurs des sous-composants.

Dans un autre mode encore de réalisation, lors du processus itératif de conception, on minimise le coût de fabrication en choisissant le coût cumulé minimum lors d'une simulation lors de laquelle on fait varier à la fois le nombre et les épaisseurs des sous-composants.

L'assemblage au niveau des zones de jonction peut être réalisé par tous moyens compatibles avec la technologie du matériau micro-usinable ou du silicium.

L'invention concerne, ainsi, un procédé de fabrication d'un ensemble de micro-mécanique en matériau micro-usinable ou en silicium comportant au moins un premier composant plan en matériau micro-usinable ou en silicium réalisé dans un wafer de matériau micro-usinable ou en silicium d'orientation cristalline donnée, ce premier composant s'étendant d'un côté d'un plan de base, caractérisé en ce que :
- on décompose cet ensemble en sous-composants réalisables chacun dans un wafer de matériau micro-usinable ou en silicium d'orientation cristalline donnée, chaque dit wafer s'étendant parallèlement à un plan de wafer ;
- on définit des zones de jonction où ces sous-composants sont assemblés deux à deux, et où, de part et d'autre de cette zone de jonction, les normales aux plans des wafers dont sont issus chacun de ces sous-composants sont obliques l'une part rapport à l'autre ;
- on réalise au moins un de ces sous-composants pour former un deuxième composant joignant ce au moins un premier composant plan à un point situé, en projection sur ledit plan de base, en-dehors de ce premier composant ;
- on effectue l'assemblage de ces sous-composants au niveau de ces zones de jonction par des moyens d'assemblage.

Dans une exécution de l'invention, les plans de wafer de certains de ces sous-composants sont perpendiculaires les uns aux autres.

En particulier, le plan de wafer du deuxième composant est perpendiculaire à celui du premier composant.

De façon avantageuse, permettant la résolution de nombreux problèmes de jonction ou d'accrochage dans l'espace, le deuxième composant a la forme d'une courbe, et comporte au moins une courbure dans le plan situé entre les deux faces les plus proches du wafer dont elle est issue, et dont le centre de courbure est situé entre ces faces parallèles.

Dans une première variante de réalisation, la plus petite section du deuxième composant a sa plus petite dimension qui correspond à la plus petite dimension du wafer dont elle est issue.

Dans une deuxième variante de réalisation, la plus petite section du deuxième composant a sa plus grande dimension qui correspond à la plus petite dimension du prisme élémentaire dont elle est issue.

Parmi les différents modes d'assemblage possibles, il est plus particulièrement préféré d'utiliser au moins un des modes d'assemblage suivants, qui peuvent naturellement être différenciés selon la localisation et les contraintes de la zone de jonction :
- un mode d'assemblage est réalisé par collage entre des moyens de jonction d'un composant et des moyens de jonction complémentaires que comporte un sous-composant adjacent, ces moyens de jonction et moyens de jonction complémentaires étant conçus avec un jeu d'assemblage adapté à ce collage ;
- un mode d'assemblage est réalisé par pincement entre des moyens de jonction d'un composant et des moyens de jonction complémentaires que comporte un sous-composant adjacent. Au moins les moyens de jonction ou bien les moyens de jonction complémentaires comportent au moins un élément élastique agencé pour immobiliser, respectivement, les moyens de jonction complémentaires ou les moyens de jonction. Naturellement, les moyens de jonction et les moyens de jonction complémentaire peuvent comporter chacun un tel élément élastique.

Pour faciliter l'assemblage, et en particulier pour assurer une parfaite reproductibilité d'un composant assemblé à l'autre, avantageusement au moins une des zones de jonction comporte des premiers moyens d'arrêt que comportent des moyens de jonction d'un composant, et qui sont agencés pour coopérer avec des premiers moyens d'arrêt complémentaire que comportent des moyens de jonction complémentaires que comporte un sous-composant adjacent.

Dans une variante particulière de réalisation, ces premiers moyens d'arrêt ou/et ces premiers moyens d'arrêt complémentaire sont complétés par des seconds moyens d'arrêt, qui sont agencés pour immobiliser ensemble le sous-composant et le sous-composant adjacent.

Grâce à l'élasticité du matériau micro-usinable, notamment quand il est constitué par du silicium, il est en particulier avantageux que ces seconds moyens d'arrêt comportent au moins un élément élastique agencé pour autoriser l'assemblage du sous-composant et du sous-composant adjacent, et pour interdire leur démontage. Par exemple, avec une zone de jonction de type à oeil telle que visible sur les figures, l'un des sous-composants, par exemple un ressort-spiral plat, comporte un oeillet dans lequel est introduite l'extrémité d'un autre sous-composant, par exemple une courbe terminale : cette extrémité comporte une butée, non représentée sur les figures, constituant des premiers moyens d'arrêt, qui coopèrent avec des premiers moyens d'arrêt complémentaire constitués par une des faces de l'oeillet, et elle comporte encore, non représentée sur les figures, une lame élastique éclipsable par compression dans un logement correspondant de la courbe terminale pendant son introduction dans l'oeillet, et rappelée en position d'arrêt derrière l'autre face de l'oeillet, avec laquelle elle coopère par une extrémité libre en retour. Ainsi, à la fois la précision et la sécurité de montage sont assurées.

De façon préférée, tous les constituants de cet ensemble sont réalisés en silicium.

Plus particulièrement, l'invention a été développée pour la mise au point d'un procédé de fabrication d'un ensemble spiral 1 de pièce d'horlogerie 10 en matériau micro-usinable ou en silicium. Un tel ensemble spiral 1 comporte au moins un tel premier composant constitué par un ressort-spiral 2 plan en matériau micro-usinable ou en silicium, qui est réalisé dans un wafer de matériau micro-usinable ou en silicium d'orientation cristalline donnée, ce ressort-spiral 2 s'étendant d'un côté d'un plan de base P. Ce ressort-spiral plan 2 est agencé pour coopérer du côté de sa spire interne avec une virole, ou bien comporte à l'extrémité de sa spire interne une virole. L'ensemble spiral 1 selon l'invention associe à ce ressort-spiral 2 des moyens permettant son accrochage indirect avec un piton 5, appartenant à une pièce d'horlogerie 10, et déporté par rapport à lui.

Selon l'invention :
- on décompose cet ensemble spiral 1 en sous-composants réalisables chacun dans un wafer de silicium d'orientation cristalline donnée, chaque wafer s'étendant parallèlement à un plan de wafer qui lui est propre;
- on définit des zones de jonction 3 où ces sous-composants sont assemblés deux à deux, et où, de part et d'autre de la zone de jonction d'assemblage entre deux sous-composants particuliers, les normales aux plans des wafers dont sont issus chacun de ces sous-composants sont obliques l'une part rapport à l'autre ;
- on réalise au moins un de ces sous-composants pour former un tel deuxième composant constitué par une courbe terminale joignant ce au moins un ressort-spiral plan à un piton, piton qui est situé, en projection sur le plan de base, en-dehors du ressort-spiral, à l'extérieur de son emprise;
- on effectue l'assemblage de ces sous-composants au niveau de ces zones de jonction 3 par des moyens d'assemblage.

De façon particulière pour une exécution simplifiée, les plans de wafer de certains desdits sous-composants sont perpendiculaires les uns aux autres. Dans une réalisation particulière, ils sont tous perpendiculaires deux à deux.

Dans une réalisation préférée, le plan de wafer de la courbe terminale 4 est perpendiculaire à celui du ressort-spiral plan 2, c'est-à-dire au plan de base P.

Deux variantes de réalisation sont représentées sur les figures, qui diffèrent par la position relative du piton 5 et du ressort-spiral 2 : sur les figures 1 et 2 la courbe terminale 4 vient de façon sensiblement tangentielle par rapport au ressort-spiral 2, et le piton 5 est situé sensiblement sur un plan tangent à la spire la plus externe 8 du ressort-spiral 2, tandis que sur les figures 3 et 4 le piton 5 occupe une position sensiblement radiale par rapport à l'extrémité 9 de la spire la plus externe 8, et la courbe terminale 4 se déploie sensiblement perpendiculairement à cette dernière. On voit bien qu'il est possible d'ajuster la morphologie de la courbe terminale 4 en fonction de la position du piton 5.

Dans ces deux variantes de réalisation, de façon préférée et tel que visible sur les figures, la courbe terminale 4 comporte au moins une courbure dans le plan situé entre les deux faces les plus proches du wafer dont elle est issue, et dont le centre de courbure est situé entre ces faces parallèles.

Dans une première variante de réalisation, tel que visible sur les figures 1 et 2, la plus petite section de la courbe terminale 4 a sa plus petite dimension qui correspond à la plus petite dimension du wafer dont elle est issue.

Dans une deuxième variante de réalisation, tel que visible sur les figures 3 et 4, la plus petite section de la courbe terminale 4 a sa plus grande dimension qui correspond à la plus petite dimension dudit prisme élémentaire dont elle est issue.

De façon préférée et tel que visible sur les figures, l'ensemble spiral 1 ne comporte que la courbe terminale 4 et le ressort-spiral plan 2.

Le piton 5, qui fait partie de la pièce d'horlogerie 10 à laquelle est incorporé l'ensemble spiral 1, comporte des moyens de fixation 6 pour l'accrochage de ce dernier. La courbe terminale 4 comporte de préférence, à sa deuxième extrémité 11 opposée au ressort-spiral plat 2, des moyens de fixation complémentaire 7 agencés pour son assemblage et sa fixation aux moyens de fixation 6 du piton 5, et qui comportent de préférence un profil complémentaire agencé pour coopérer par emboîtement ou par collage avec un profil que comportent les moyens de fixation 6 du piton. Par exemple les moyens de fixation 6 du piton 5 sont une encoche, et les moyens de fixation complémentaire 7 sont un tenon. Naturellement des premiers et seconds moyens d'arrêt similaires à ceux décrits ci-dessus peuvent équiper cette jonction particulière.

Concernant un tel spiral, la mise en oeuvre de l'invention permet également d'aménager l'extrémité intérieure 12 du ressort-spiral 2, du côté de la virole. Notamment, par le même procédé le ressort-spiral 2 peut encore être assemblé, du côté de sa spire interne, avec un sous-composant constituant une courbe intérieure de type « courbe Grossmann ».

De la même façon, le ressort-spiral 2 peut être assemblé, du côté de sa spire interne, avec un sous-composant constituant une virole d'épaisseur supérieure à celle du ressort-spiral 2.

La jonction des sous-composants peut être réalisée par emboîtement, avec ou sans clipage, par collage ou soudage ou brasage, ces modes d'assemblage étant cumulables.

L'ensemble spiral 1 assemblé peut être réalisé avec un ressort-spiral 2 et une courbe terminale 4 issus du même wafer. Mais, comme on l'a vu, il peut s'avérer intéressant de privilégier, dans certaines configurations, des orientations cristallines particulières pour certains sous-composants, de façon à exploiter au mieux leurs propriétés d'élasticité dans des directions particulières.

De façon préférée, tous les constituants de cet ensemble sont réalisés en silicium.

L'invention concerne ainsi un ensemble spiral 1 comportant un ressort-spiral plan 2 et une courbe terminale 4. Il est réalisé par la mise en oeuvre du procédé selon l'invention. Sa courbe terminale 4 et son ressort-spiral plan 2, chacun en matériau micro-usinable ou en silicium, sont assemblés l'un à l'autre au niveau d'une zone de jonction 3 et sont dans des plans obliques l'un par rapport à l'autre. Dans un mode de réalisation préféré, tous les composants de cet ensemble spiral 1 sont en silicium.

L'invention concerne encore une pièce d'horlogerie 10 comportant au moins un point d'accrochage 5 lequel comporte des moyens de fixation 6. Selon l'invention cette pièce d'horlogerie 10 comporte au moins un ensemble 1 réalisé par le procédé décrit ci-dessus, dans l'une quelconque de ses variantes, et comporte au moins un tel premier composant 2 et au moins un tel deuxième composant 4, ce deuxième composant 4 pour l'accrochage de cet ensemble 1 à ce point d'accrochage 5. Et ce deuxième composant 4 comporte des moyens de fixation complémentaire 7 agencés pour son assemblage et sa fixation aux moyens de fixation 6 du point d'accrochage 5.

L'invention concerne encore une pièce d'horlogerie 10 comportant au moins un piton 5 pour l'accrochage d'un spiral, ce piton 5 comportant des moyens de fixation 6, cette pièce d'horlogerie 10 comportant au moins un ensemble spiral 1 obtenu par le procédé selon l'invention, et comportant un ressort-spiral plan 2 et une courbe terminale 4, chacun en matériau micro-usinable ou en silicium, et dont la courbe terminale 4 comporte des moyens de fixation complémentaire 7 agencés pour son assemblage et sa fixation aux moyens de fixation 6 du piton 5.

## Revendications

1. Procédé de fabrication d'un ensemble spiral d'horlogerie (1) en matériau micro-usinable ou en silicium et en trois dimensions comportant les étapes suivantes
- on réalise au moins un premier composant plan constitué par un ressort spiral (2) en matériau micro-usinable ou en silicium réalisé dans un wafer de matériau micro-usinable ou en silicium d'orientation cristalline donnée, ledit premier composant s'étendant d'un côté d'un plan de base (P) ;
- on réalise au moins un sous-composant dudit ensemble spiral (1), dit deuxième composant (4), plan, inscrit dans un prisme élémentaire parallélépipédique, sécant avec ledit ressort spiral (2) au niveau d'une zone de jonction, ledit deuxième composant (4) étant réalisé dans un wafer de matériau micro-usinable ou en silicium, ledit deuxième composant (4) constituant une courbe terminale dudit ensemble spiral (1) et joignant directement ledit au moins un ressort spiral (2) à un point dans l'espace dont la projection sur ledit plan de base (P) est située à l'extérieur dudit ressort spiral (2), ladite courbe terminale (4) étant dans un plan orthogonal à celui dudit au moins un ressort-spiral (2) ;
- on effectue l'assemblage dudit ressort spiral (2) et de ladite courbe terminale (4) au niveau de ladite zone de jonction par des moyens d'assemblage.

2. Procédé selon la revendication précédente, **caractérisé en ce que** ladite courbe terminale (4) comporte au moins une courbure dans le plan situé entre les deux faces parallèles les plus proches dudit wafer dont elle est issue, et dont le centre de courbure est situé entre lesdites faces parallèles.

3. Procédé selon l'une des revendications précédentes, **caractérisé en ce que** ladite courbe terminale (4) joint ledit au moins un ressort-spiral plan à un piton (5) situé, en projection sur ledit plan de base (P), en-dehors dudit ressort-spiral (2).

4. Procédé selon l'une des revendications précédentes, **caractérisé en ce que** ladite courbe terminale (4) comporte un profil de type « courbe Phillips ».

5. Procédé selon l'une des revendications précédentes, **caractérisé en ce que** ledit ensemble spiral (1) ne comporte que ladite courbe terminale (4) et ledit ressort-spiral plan (2).

6. Procédé selon l'une des revendications 1 à 4, **caractérisé en ce que** ledit ressort-spiral plan (2) est agencé pour coopérer du côté de sa spire interne avec un sous-composant constitué par une virole.

7. Procédé selon l'une des revendications précédentes, **caractérisé en ce que** la plus petite section de ladite courbe terminale (4) a sa plus petite dimension qui correspond à la plus petite dimension dudit wafer dont elle est issue.

8. Procédé selon l'une des revendications 1 à 6, **caractérisé en ce que** la plus petite section de ladite courbe terminale (4) a sa plus grande dimension qui correspond à la plus petite dimension dudit prisme élémentaire dont elle est issue.

9. Procédé selon l'une des revendications précédentes, **caractérisé en ce qu'**on effectue l'assemblage desdits sous-composants par pincement entre des moyens de jonction d'un composant et des moyens de jonction complémentaires que comporte un sous-composant adjacent, au moins lesdits moyens de jonction ou lesdits moyens de jonction complémentaires comportant au moins un élément élastique agencé pour immobiliser, respectivement, moins lesdits moyens de jonction complémentaires ou lesdits moyens de jonction.

10. Procédé selon l'une des revendications précédentes, **caractérisé en ce que** au moins une dite zone de jonction comporte des premiers moyens d'arrêt que comportent des moyens de jonction d'un composant, et qui sont agencés pour coopérer avec des premiers moyens d'arrêt complémentaire que comportent des moyens de jonction complémentaires que comporte un sous-composant adjacent.

11. Procédé selon la revendication précédente, **caractérisé en ce que** lesdits premiers moyens d'arrêt ou/et lesdits premiers moyens d'arrêt complémentaire sont complétés par des seconds moyens d'arrêt agencés pour immobiliser ensemble ledit sous-composant et ledit sous-composant adjacent.

12. Procédé selon la revendication précédente, **caractérisé en ce que** lesdits seconds moyens d'arrêt comportent au moins un élément élastique agencé pour autoriser l'assemblage dudit sous-composant et dudit sous-composant adjacent, et pour interdire leur démontage.

13. Ensemble spiral d'horlogerie (1) en matériau micro-usinable ou en silicium et en trois dimensions comportant au moins un premier composant plan constitué par un ressort spiral (2) en matériau micro-usinable ou en silicium réalisé dans un wafer de matériau micro-usinable ou en silicium d'orientation cristalline donnée, ledit premier composant s'étendant d'un côté d'un pian de base (P), **caractérisé en ce qu'**il comporte au moins un deuxième composant (4), plan, inscrit dans un prisme élémentaire parallélépipédique, issu d'un wafer de matériau micro-usinable ou en silicium, ledit deuxième composant (4) constituant une courbe terminale (4) dudit ensemble spiral (1) et joignant directement ledit au moins un ressort spiral (2) à un point dans l'espace dont la projection sur ledit plan de base (P) est située à l'extérieur dudit ressort spiral (2), ladite courbe terminale (4) étant dans un plan orthogonal à celui dudit au moins un ressort-spiral (2), ladite courbe terminale (4) dudit deuxième composant étant sécante avec ledit ressort spiral (2) au niveau d'une zone de jonction, et assemblée avec lui au niveau de ladite zone de jonction par des moyens d'assemblage.

14. Pièce d'horlogerie (10) comportant au moins un point d'accrochage (5) lequel comporte des moyens de fixation (6), **caractérisée en ce qu'**elle comporte au moins un ensemble spiral d'horlogerie (1) selon la revendication précédente agencé de façon à ce que la projection dudit point d'accrochage (5) sur ledit plan de base (P) et ledit ressort spiral (2) sont extérieurs l'un à l'autre, la projection dudit point d'accrochage (5) sur ledit plan de base (P) étant située à l'extérieur dudit ressort spiral (2), et encore **caractérisée en ce que** ladite courbe terminale (4) est assemblée et fixée audit point d'accrochage (5) par la coopération des moyens de fixation complémentaire (7) que comporte ladite courbe terminale (4) avec lesdits moyens de fixation (6) dudit point d'accrochage (5).

15. Pièce d'horlogerie (10) selon la revendication précédente, comportant au moins un piton (5) pour l'accrochage d'un spiral, ledit piton (5) comportant des moyens de fixation (6), **caractérisée en ce qu'**elle comporte au moins un ensemble spiral (1) selon la revendication 13, et **en ce que** ladite courbe terminale (4) comporte des moyens de fixation complémentaire (7) agencés pour son assemblage et sa fixation auxdits moyens de fixation (6) dudit piton (5).

## Patentansprüche

1. Verfahren zum Herstellen einer Uhrenspiralfederanordnung (1) aus einem mikrobearbeitbaren Material oder aus Silizium und in drei Dimensionen, umfassend die folgenden Schritte:
- Herstellen mindestens einer ersten ebenen Komponente, die durch eine Spiralfeder (2) aus einem mikrobearbeitbaren Material oder aus Silizium gebildet ist und in einem Wafer aus einem mikrobearbeitbaren Material oder aus Silizium mit gegebener Kristallorientierung ausgebildet wird, wobei sich die erste Komponente auf einer Seite einer Basisebene (P) erstreckt;
- Herstellen mindestens einer Unterkomponente der Spiralfederanordnung (1), die zweite Komponente (4) genannt wird, eben ist und in ein parallelepipedförmiges Elementar-Prisma einbeschrieben ist, das die Spiralfeder (2) auf Höhe eines Verbindungsbereichs schneidet, wobei die zweite Komponente (4) in einem Wafer aus einem mikrobearbeitbaren Material oder aus Silizium ausgebildet wird, wobei die zweite Komponente (4) eine Endkurve der Spiralfederanordnung (1) bildet und die mindestens eine Spiralfeder (2) direkt mit einem Punkt in dem Raum verbindet, dessen Projektion auf die Basisebene (P) sich außerhalb der Spiralfeder (2) befindet, wobei die Endkurve (4) in einer Ebene liegt, die zu jener der mindestens einen Spiralfeder (2) senkrecht ist;
- Ausführen des Zusammenfügens der Spiralfeder (2) und der Endkurve (4) auf Höhe des Verbindungsbereichs durch Zusammenfügungsmittel.

2. Verfahren nach dem vorhergehenden Anspruch, **dadurch gekennzeichnet, dass** die Endkurve (4) mindestens eine Krümmung in der Ebene aufweist, die sich zwischen den beiden sich am nächsten stehenden parallelen Flächen des Wafers befindet, aus dem sie hervorgegangen ist, wobei sich das Zentrum der Krümmung zwischen diesen parallelen Flächen befindet.

3. Verfahren nach einem der vorhergehenden Ansprüche, **dadurch gekennzeichnet, dass** die Endkurve (4) die mindestens eine ebene Spiralfeder mit einem Spiralklötzchen (5) verbindet, das projiziert auf die Basisebene (P) außerhalb der Spiralfeder (2) angeordnet ist.

4. Verfahren nach einem der vorhergehenden Ansprüche, **dadurch gekennzeichnet, dass** die Endkurve (4) ein Profil des Typs "Phillips-Kurve" aufweist.

5. Verfahren nach einem der vorhergehenden Ansprüche, **dadurch gekennzeichnet, dass** die Spiralfederanordnung (1) nur die Endkurve (4) und die ebene Spiralfeder (2) umfasst.

6. Verfahren einem der Ansprüche 1 bis 4, **dadurch gekennzeichnet, dass** die ebene Spiralfeder (2) dafür ausgelegt ist, auf Seiten ihrer Innenwindung mit einer Unterkomponente, die durch eine Spiralfederrolle gebildet ist, zusammenzuwirken.

7. Verfahren nach einem der vorhergehenden Ansprüche, **dadurch gekennzeichnet, dass** der kleinste Querschnitt der Endkurve (4) deren kleinste Abmessung aufweist, die der kleinsten Abmessung des Wafers, aus dem sie hervorgegangen ist, entspricht.

8. Verfahren nach einem der Ansprüche 1 bis 6, **dadurch gekennzeichnet, dass** der kleinste Querschnitt der Endkurve (4) deren größte Abmessung aufweist, die der kleinsten Abmessung des Elementar-Prismas, aus dem sie hervorgegangen ist, entspricht.

9. Verfahren nach einem der vorhergehenden Ansprüche, **dadurch gekennzeichnet, dass** das Zusammenfügen der Unterkomponenten durch Klemmen zwischen den Verbindungsmitteln einer Komponente und komplementären Verbindungsmitteln, die eine benachbarte Unterkomponente aufweist, erfolgt, wobei zumindest die Verbindungsmittel oder die komplementären Verbindungsmittel mindestens ein elastisches Element aufweisen, das dafür ausgelegt ist, zumindest die komplementären Verbindungsmittel oder die Verbindungsmittel festzusetzen.

10. Verfahren nach einem der vorhergehenden Ansprüche, **dadurch gekennzeichnet, dass** mindestens ein Verbindungsbereich erste Arretierungsmittel umfasst, die die Verbindungsmittel einer Komponente umfassen und die dafür ausgelegt sind, mit ersten komplementären Arretierungsmitteln zusammenzuwirken, die komplementäre Verbindungsmittel umfassen, welche eine benachbarte Unterkomponente aufweist.

11. Verfahren nach dem vorhergehenden Anspruch, **dadurch gekennzeichnet, dass** die ersten Arretierungsmittel und/oder die ersten komplementären Arretierungsmittel durch zweite Arretierungsmittel vervollständigt sind, die dafür ausgelegt sind, gemeinsam die Unterkomponente und die benachbarte Unterkomponente festzusetzen.

12. Verfahren nach dem vorhergehenden Anspruch, **dadurch gekennzeichnet, dass** die zweiten Arretierungsmittel mindestens ein elastisches Element umfassen, das dafür ausgelegt ist, das Zusammenfügen der Unterkomponente und der benachbarten Unterkomponente zuzulassen, und ihre Demontage zu verhindern.

13. Uhrenspiralfederanordnung (1) aus einem mikrobearbeitbaren Material oder aus Silizium und in drei Dimensionen, umfassend mindestens eine erste ebene Komponente, die aus einer Spiralfeder (2) aus einem mikrobearbeitbaren Material oder aus Silizium gebildet ist, die in einem Wafer aus einen mikrobearbeitbaren Material oder aus Silizium mit gegebener Kristallorientierung ausgebildet ist, wobei sich die erste Komponente auf einer Seite einer Basisebene (P) erstreckt, **dadurch gekennzeichnet, dass** sie mindestens eine zweite Komponente (4) umfasst, die eben ist und in ein parallelepipedförmiges Elementar-Prisma einbeschrieben ist, das aus einem Wafer aus einem mikrobearbeitbaren Material oder aus Silizium hervorgegangen ist, wobei die zweite Komponente (4) eine Endkurve (4) der Spiralfederanordnung (1) bildet und die mindestens eine Spiralfeder (2) direkt mit einem Punkt in einem Raum verbindet, dessen Projektion auf die Basisebene (P) sich außerhalb der Spiralfeder (2) befindet, wobei die Endkurve (4) in einer Ebene liegt, die zu jener der mindestens einen Spiralfeder (2) senkrecht ist, und die Endkurve (4) der zweiten Komponente die Spiralfeder (2) auf Höhe eines Verbindungsbereichs schneidet und mit dieser auf Höhe des Verbindungsbereichs durch Zusammenfügungsmittel zusammengefügt ist.

14. Zeitmessgerät (10), umfassend mindestens einen Verankerungspunkt (5), der Befestigungsmittel (6) aufweist, **dadurch gekennzeichnet, dass** es mindestens eine Uhrenspiralfederanordnung (1) nach dem vorhergehenden Anspruch umfasst, die so angeordnet ist, dass die Projektion des Verankerungspunkts (5) auf die Basisebene (P) und die Spiralfeder (2) sich außerhalb voneinander befinden, wobei sich die Projektion des Verankerungspunkts (5) auf die Basisebene (P) außerhalb der Spiralfeder (2) befindet, und ferner **dadurch gekennzeichnet, dass** die Endkurve (4) mit dem Verankerungspunkt (5) durch Zusammenwirkung von komplementären Befestigungsmitteln (7), die die Endkurve (4) aufweist, mit den Befestigungsmitteln (6) des Verankerungspunkts (5) zusammengefügt und daran befestigt ist.

15. Zeitmessgerät (10) nach dem vorhergehenden Anspruch, umfassend mindestens ein Spiralklötzchen (5) für die Verankerung einer Spiralfeder, wobei das Spiralklötzchen (5) Befestigungsmittel (6) aufweist, **dadurch gekennzeichnet, dass** es mindestens eine Spiralfederanordnung (1) nach Anspruch 13 umfasst und dass die Endkurve (4) komplementäre Befestigungsmittel (7) umfasst, die dafür ausgelegt sind, mit den Befestigungsmitteln (6) des Spiralklötzchens (5) zusammengefügt und daran befestigt zu werden.

## Claims

1. Method of fabricating a timepiece balance spring assembly (1) in micro-machinable material or in silicon and in three dimensions, including the following steps:
- there is made at least a first flat component formed by a hairspring (2) in micro-machinable material or in silicon made in a wafer of micro-machinable material or in silicon with a given crystalline orientation, said first component extending on one side from a base plane (P);
- there is made at least one sub-component of said balance spring assembly (1), called the second component (4), which is flat, inscribed in an elementary parallelepiped prism, secant with said hairspring (2) in a junction area, said second component (4) being made in a wafer of micromachinable material or in silicon, said second component (4) forming a terminal curve of said balance spring assembly (1) and directly joining said at least one flat hairspring (2) at a point in space, the projection of which onto said base plane (P) is located external to said hairspring (2), said terminal curve (4) being in an orthogonal plane to that of said at least one hairspring (2);
- said hairspring (2) and said terminal curve (4) are assembled at said junction areas by assembling means.

2. Method according to the preceding claim, **characterized in that** said terminal curve (4) includes at least one curvature in the plane located between the two parallel faces closest to said wafer from which it originates, and whose centre of curvature is located between said parallel faces.

3. Method according to any of the preceding claims, **characterized in that** said terminal curve (4) joins said at least one flat hairspring to a stud (5) located, in projection onto said base plane (P), outside said hairspring (2).

4. Method according to any of the preceding claims, **characterized in that** said terminal curve (4) has a profile of the Phillips curve type.

5. Method according to any of the preceding claims, **characterized in that** said balance spring assembly (1) includes only said terminal curve (4) and said flat hairspring (2).

6. Method according to any of claims 1 to 4, **characterized in that** said flat hairspring (2) is arranged to cooperate on the inner coil side thereof with a sub-component formed by a collet.

7. Method according to any of the preceding claims, **characterized in that** the smallest dimension of the smallest section of said terminal curve (4) corresponds to the smallest dimension of the wafer from which it originates.

8. Method according to any of claims 1 to 6, **characterized in that** the largest dimension of the smallest section of said terminal curve (4) corresponds to the smallest section of said elementary prism from which it originates.

9. Method according to any of the preceding claims, **characterized in that** assembly of said sub-components is achieved by clamping between the junction means of one component and complementary junction means comprised in an adjacent sub-component, at least said junction means or said complementary junction means including at least one elastic element arranged for immobilising, respectively, at least said complementary junction means or said junction means.

10. Method according to any of the preceding claims, **characterized in that** at least one said junction area includes first stop means which are comprised in the junction means of one component and arranged for cooperating with complementary first stop means comprised in complementary junction means comprised in an adjacent sub-component.

11. Method according to the preceding claim, **characterized in that** said first stop means and/or said complementary first stop means are completed by second stop means arranged for immobilising together said sub-component and said adjacent sub-component.

12. Method according to the preceding claim, **characterized in that** said second stop means include at least one elastic element arranged to allow the assembly of said sub-component and said adjacent sub-component and to prevent the disassembly thereof.

13. Timepiece balance spring assembly (1) made of micro-machinable material or of silicon and in three dimensions comprising at least a first flat component formed by a hairspring (2) in micro-machinable material or in silicon made in a wafer of micro-machinable material or in silicon with a given crystalline orientation, said first component extending on one side from a base plane (P), **characterized in that** said balance spring assembly includes at least one second component (4), which is flat, inscribed in an elementary parallelepiped prism, formed from a wafer of micro-machinable material or in silicon, said second component (4) forming a terminal curve (4) of said balance spring assembly (1) and directly joining said at least one hairspring (2) at a point in space, the projection of which onto said base plane (P) is located external to said hairspring (2), said terminal curve (4) being in an orthogonal plane to that of said at least one hairspring (2), said terminal curve (4) of said second component being secant with said hairspring (2) in a junction area, and assembled thereto in said junction area by assembling means.

14. Timepiece (10) including at least one point of attachment (5) which includes securing means (6), **characterized in that** the timepiece includes at least one balance spring assembly (1) according to the preceding claim, arranged such that the projection of said point of attachment (5) onto said base plane (P) and said hairspring (2) are external to one another, the projection of said point of attachment (5) onto said base plane (P) being located outside said hairspring (2), and further **characterized in that** said terminal curve (4) is assembled and secured to said point of attachment (5) by the cooperation between complementary securing means (7) comprised in said terminal curve (4) and said securing means (6) of said point of attachment (5).

15. Timepiece (10) according to the preceding claim, including at least one stud (5) for attaching a balance spring, said stud (5) comprising securing means (6), **characterized in that** said timepiece includes at least one balance spring assembly (1) according to claim 13, and **in that** said terminal curve (4) includes complementary securing means (7) arranged for the assembly and securing thereof to said securing means (6) of said stud (5).
